# EUROPÄISCHE PATENTSCHRIFT

(11) **EP 0 401 216 B1**
(45) Veröffentlichungstag und Bekanntmachung des Hinweises auf die Patenterteilung: **28.04.1993**
(21) Anmeldenummer: 88905666.9
(22) Anmeldetag: 29.06.1988
(51) Int. Cl.: B41J 2/05

(54) **HEIZVORRICHTUNG ZUR ERWÄRMUNG DER TINTE IM SCHREIBKOPF EINER TINTENDRUCKEINRICHTUNG**
ARRANGEMENT FOR WARMING UP THE INK IN THE WRITE HEAD OF AN INK PRINTING MACHINE
DISPOSITIF DE CHAUFFAGE DE L'ENCRE DANS LA TETE D'ECRITURE D'UNE MACHINE D'IMPRESSION A L'ENCRE

(43) Veröffentlichungstag der Anmeldung: 12.12.1990
(73) Patentinhaber: SIEMENS AKTIENGESELLSCHAFT, 80333 München (DE)
(72) Erfinder: GOEPEL, Ernst, D-8034 Germering (DE); SCHIERJOTT, Rudolf, D-8000 München 90 (DE)
(74) Vertreter: Meissner, Peter E., Dipl.-Ing.
(86) Internationale Anmeldenummer: DE8800392
(87) Internationale Veröffentlichungsnummer: WO9000115

(56) Entgegenhaltungen:
- US-A- 4 567 353
- US-A- 4 668 965
- US-A- 4 719 472

## Beschreibung

Die Erfindung betrifft eine Heizvorrichtung zur Erwärmung der Tinte im Schreibkopf einer Tintendruckeinrichtung gemäß dem Oberbegriff des Patentanspruches 1.

Ein bekanntes Prinzip zur Darstellung von Zeichen auf einem Aufzeichnungsträger beruht darauf, daß unter der Einwirkung einer Steuerung einzelne Tintentröpfchen aus Düsen eines Schreibkopfes, der Bestandteil einer Tintendruckeinrichtung ist, ausgestoßen werden. Durch Abstimmung zwischen dem Ausstoß von Einzeltröpfchen und der Relativbewegung zwischen dem Aufzeichnungsträger und dem Schreibkopf werden dadurch Zeichen und/oder grafische Muster auf dem Aufzeichnungsträger rasterförmig aufgebaut. Die Betriebssicherheit und die Qualität der Aufzeichnung hängen in hohem Maße von der Gleichmäßigkeit des Tröpfchenausstosses ab, d.h. die durch einen Ansteuerimpuls ausgestoßenen einzelnen Tröpfchen müssen eine definierte Größe besitzen und mit jeweils gleicher Geschwindigkeit die Düse des Schreibkopfes verlassen. Ganz wesentlich ist für einen gleichmäßigen Tröpfchenausstoß der Einfluß der Viskosität der Tinte. Diese ist in großem Maße von der Temperatur abhängig. Es ist deshalb bereits bekannt, die Temperatur der Tinte in einem Tintenschreibkopf auf einem konstanten Wert zu halten. Für einen Schreibkopf, bei dem einzelne Tintenkanäle vorgesehen sind, die an Austrittsdüsen einer Düsenplatte enden, ist es bekannt, in der Düsenplatte ein Heizelement vorzusehen (DE-OS 26 59 398). Weiterhin ist es für derartige Schreibköpfe bekannt, im Bereich der Düsenplatte eine Induktionsspule vorzusehen und die Düsenplatte durch Wirbelströme und Ummagnetisierungsverluste aufzuheizen (DE-OS 35 00 820).

Neuerdings ist es bekannt geworden, den Ausstoß einzelner Tintentröpfchen dadurch zu erreichen, daß im Bereich eines im Tintenkanal angeordneten elektrothermischen Energiewandlers eine Tintendampfblase erzeugt wird, die ein bestimmtes Tintenvolumen als Tröpfchen aus dem Tintenkanal ausstößt. Derartige Schreibköpfe können nach der sog. Dünnschichttechnik aufgebaut werden. Auch für Schreibköpfe dieser Art ist die Temperaturabhängigkeit der Viskosität der Tinte ein sehr wesentlicher Faktor. Es ist deshalb auch für Schreibköpfe der genannten Art bekannt, die Ausstoßbedingungen durch eine Erwärmung der Tintenflüssigkeit zu verbessern. Das kann durch zusätzliche von außen auf die Tinte einwirkende Heizelemente geschehen (beispielsweise DE-OS 29 43 164; DE-OS 35 45 689). Als Heizelemente finden dafür Kaltleiter Verwendung. In Verbindung mit einer Regelschaltung und einem Temperatur-Sensorelement, für das z.B. ein Heißleiter oder ein Kaltleiter eingesetzt wird, kann damit die Temperatur der Tinte im Schreibkopf auf einem bestimmten Wert gebracht und gehalten werden. Allerdings ergeben sich insbesondere bei Schreibköpfen mit elektrothermischen Wandlern relativ lange Aufheizzeiten, da die Heizelemente oberflächig auf einem Schreibkopfträger angeordnet sind, der relativ voluminös bzw. großflächig ausgestaltet ist. Der Grund dafür ist, daß für Schreibköpfe mit elektrothermischen Wandlern wegen der im laufenden Schreibbetrieb auftretenden Erwärmung der linte unter gewissen Umständen Maßnahmen zur Kühlung vorgesehen sein müssen. Dazu ist der Schreibkopf üblicherweise auf einer Aluminiumplatte angeordnet, die als Kühlkörper dient. Wenn bei der Einschaltung, beim Betrieb mit wenigen Düsen oder nach längerem Schreibbetrieb der Tintendruckeinrichtung die Tinte aufgeheizt werden muß, dann muß stets auch der Kühlkörper mit aufgeheizt werden.

Es ist zwar bereits bekannt (DE-OS 29 43 164), im Inneren des Tintenraumes eine Heizspule anzuordnen, doch ist damit ein erheblicher konstruktiver Aufwand verbunden. Darüber hinaus ergeben sich wegen auftretender chemischer Prozesse zwischen dem Spulenmaterial und der Tintenflüssigkeit zusätzliche Probleme.

Aufgabe der Erfindung ist es, für einen Schreibkopf in Tintendruckeinrichtungen gemäß dem Oberbegriff eine Anordnung zur Erwärmung bzw. zur Aufheizung der Tinte anzugeben, mit der die Aufheizzeit reduziert wird, mit der eine zuverlässige Regelung gewährleistet ist, die weiterhin nur geringen Platzbedarf für Heiz- und bedarfsweise Sensorelemente erfordert und die aufwandsarm montierbar ist.

Diese Aufgabe wird gemäß den kennzeichnenden Merkmalen des Patentanspruches 1 gelöst. Ausgestaltungen der Erfindung sind in Unteransprüchen gekennzeichnet.

Die Erfindung wird im folgenden anhand der Zeichnungen erläutert. Dort zeigt
Fig. 1 die Anordnung des erfindungsgemäß verwendeten Heizelementes und des Sensorelements auf dem Träger für den Schreibkopf zusammen mit einer Regelschaltung,
Fig. 2 den Verlauf des Laststromes eines erfindungsgemäß verwendeten Heizelementes sowie den Verlauf der Temperatur abhängig von der Zeit,
Fig. 3 ein Beispiel für die Anordnung des erfindungsgemäß verwendeten Heizelements sowie eines Sensorelements in einer Schreibeinrichtung mit mehreren Schreibköpfen.

Das in Fig. 1 dargestellte Beispiel zeigt lediglich die zum Verständnis der Erfindung notwendigen Einzelheiten, nämlich einen Schreibkopf 1 mit Austrittsdüsen 2, aus denen durch individuelle Ansteuerung von elektrothermischen Wandlerelementen, die jeweils auf die Tinte in den Tintenkänälen 3 einwirken, einzelne Tintentröpfchen ausgestoßen werden. Das inzwischen allgemein bekannte Prinzip dafür beruht darauf, daß durch eine gesteuerte Aufheizung des elektrothermischen Wandlerelementes im betreffenden Tintenkanal eine Tintendampfblase (sog. bubble) entsteht, die einen Tröpfchenausstoß bewirkt. Dieses Prinzip ist deshalb unter dem Namen Bubble-Jet-Verfahren bekanntgeworden. Die individuellen Tintenkanäle 3 stehen mit einer gemeinsamen Tintenkammer 4 in Verbindung. Derartige Schreibköpfe können in sog. Dünnschichttechnik aufgebaut werden, wobei auf einem Substratträger schichtweise der elektrothermische Wandler, in der Regel ein Heizwiderstand, die Kontaktierung für diesen Heizwiderstand unter gleichzeitiger Ausbildung der Tintenkammer 4 und der Tintenkanäle 3 aufgebaut werden.

Entsprechend der eingangs erwähnten Forderung, wonach bei Verwendung von elektrothermischen Wandlern als Antriebselemente für den Tröpfchenausstoß für eine ausreichende Kühlung während des Schreibbetriebes Vorsorge getroffen werden muß, ist der Schreibkopf 1 auf einem relativ großflächigen, als Kühlkörper wirkenden Schreibkopfträger 5 angeordnet. Dieser besteht in der Regel aus Aluminium.

Das zur Erwärmung der Tinte vorgesehene Heizelement 6 ist ebenso wie das Sensorelement 7 auf dem Schreibkopfträger 5 angeordnet. Erfindungsgemäß wird als Heizelement 6 ein sog. Spannungsregler verwendet und dessen Verlustleistung als Heizleistung zum Erwärmen des Schreibkopfträgers 5 ausgenützt. Spannungsregler sind an sich bekannt. Bevorzugt wird hierfür eine integrierte Schaltung, in welcher ein thermischer Überlastungsschutz enthalten ist, der die Schaltung wie die Gesamtanordnung vor Zerstörung bzw. Abbrand schützt. Als Sensorelement 7 findet mit Vorteil ein ebenfalls an sich bekannter Kaltleiter Verwendung. Das Aufbringen des Heiz- und des Sensorelementes auf dem Schreibkopfträger 5 bietet keine konstruktiven Probleme. In Zusammenarbeit mit einer Regelschaltung 8, die über die Anschlüsse 9 mit dem Heizelement 6 und dem Sensorelement 7 verbunden ist, ergeben sich deutlich kürzere Aufheizzeiten für die Tinte als mit Kaltleiter-Heizelementen nach dem Stande der Technik.

Die als Beispiel angeführte Regelschaltung 8 besteht im wesentlichen aus einem ersten Spannungsteiler mit den Festwiderständen 10 und 11, einem zweiten Spannungsteiler, der neben einem Festwiderstand 12 als weiteren Widerstand das Sensorelement 7 enthält, einem Differenzverstärker 13, dessen Eingänge mit den Abgriffen des ersten und des zweiten Spannungsteilers verbunden sind sowie aus einer Transistor-Ausgangsstufe 14 und einem Regelwiderstand 15, mit dem der Laststrom IL des Heizelementes 6 eingestellt wird. Weitere Bauteile (Widerstände und Kapazitäten) der Regelschaltung 8 sind nicht im einzelnen bezeichnet.

Die Wirkungsweise der Anordnung ist im wesentlichen folgende. Unterhalb einer bestimmten Tintentemperatur, die im folgenden als Betriebstemperatur Tb bezeichnet wird und die üblicherweise 35° C beträgt, ist über den Ausgang des Differenzverstärkers 13 der Ausgangstransistor 14 leitend und das Heizelement 6 wird mit dem vollen Laststrom IL versorgt. Die Einstellung des Stromes IL und damit auch die Einstellung der Heizenergie erfolgt über den Widerstand 15. Im praktischen Betrieb tritt ein Laststrom IL=0,8 A auf. Die Ansprechschwelle der Regelschaltung 8 ist über den Widerstand 12 in Zusammenwirkung mit dem Sensorelement 7 einstellbar. Ist die vorbestimmte Betriebstemperatur Tb erreicht, so wird über den Ausgang des Differenzverstärkers 13 der Ausgangstransistor abgeschaltet. Die während der aktiven Phase des Spannungsreglers 6 entstehende Verlustwärme, die während dieser Phase aufgrund der Reglereigenschaften des Spannungsreglers 6 konstant ist, führt zu einem schnellen Aufheizen des Aluminiumträgers 5 und damit auch der Tinte in der Tintenkammer 4 und in den Tintenkanälen 3. Mit dem Spannungsregler als Heizelement 6 ist eine Heizleistung bis zu 25 W erreichbar. Außerdem weist das Gehäuse eines derartigen Spannungsreglers einen sehr niedrigen Wärmeübergangswiderstand auf, was sich auf die Reduzierung der Aufheizzeit ebenfalls sehr günstig auswirkt.

Der mit der Verwendung eines Spannungsreglers als Heizelement 6 verbundene Vorteil ist aus Fig. 2 ersichtlich. Dort ist in Zeile 1 der Verlauf des Lastsstromes IL und in Zeile 2 der Verlauf der Temperatur T in Abhängigkeit von der Zeit t dargestellt. Zum Vergleich ist in Fig. 2 strichpunktiert der Stromverlauf und der Temperaturverlauf bei Verwendung von Heizelementen nach dem Stande der Technik (Kaltleiter) eingetragen. Man erkennt, daß bei Verwendung eines Kaltleiters beim Einschalten zunächst ein hoher Strom fließt (IL=1A), der jedoch schon kurz danach bei Erreichen der Bezugstemperatur für den Kaltleiter auf einen niedrigen Wert absinkt (Zeile 1). Damit ergibt sich, ausgehend von einer Anfangstemperatur Ta (z.B. Ta=10° C) bis zum Erreichen der Betriebstemperatur Tb (z.B. Tb=35° C) eine Aufheizzeit th2 (Zeile 2). Bei Verwendung des erfindungsgemäßen Heizelementes bleibt der Laststrom IL (IL=0,8A) bis zum Erreichen der geforderten Betriebstemperatur Tb konstant auf einem hohen Wert (Zeile 1). Die Aufheizzeit ist dadurch erheblich kürzer und bereits zum Zeitpunkt th1 ist die Betriebstemperatur Tb erreicht (Zeile 2).

Mit Vorteil ist die Anordnung in Tintenschreibeinrichtungen mit mehreren Schreibköpfen einsetzbar, beispielsweise in sog. Mehrfarbenschreibeinrichtungen. Da das erfindungsgemäß verwendete Heizelement eine große Heizleistung abgeben kann und selbst nur einen geringen Wärmewiderstand aufweist, kann es zusammen mit dem Sensorelement auf dem gemeinsamen Schreibkopfträger für die Schreibköpfe angeordnet werden. Das hat den Vorteil, daß ein einziges Heizelement zur Aufheizung der Tinte einer Vielzahl von Schreibköpfen ausreichend ist und daß auch nur eine einzige Regelschaltung vorgesehen werden muß.

Ein Beispiel für diese Ausgestaltung zeigt Fig. 3. Die Schreibeinrichtung besteht in diesem Beispiel aus vier Schreibköpfen 16 bis 19, für die ein gemeinsamer Schreibkopfträger 20, der wiederum ein Aluminiumträger sein kann, als Kühlkörper vorgesehen ist. Auf diesem sind das Heizelement 6 und das Sensorelement 7 angeordnet. Im Unterschied zur Darstellung nach Fig. 1, bei der eine Anordnung in Aufsicht gezeigt ist, stellt Fig. 3 eine Schnittdarstellung dar, d.h. die Tintenkanäle 21 in jedem der Schreibköpfe 16 bis 19 liegen hier in der Zeichnungsebene. Auch bei dieser Ausgestaltung wird beispielsweise die anhand von Fig. 1 beschriebene Regelschaltung 8 eingesetzt.

### Bezugszeichenliste

- 1: Schreibkopf
- 2: Austrittsdüsen
- 3: Tintenkanäle
- 4: Tintenkammer
- 5: Schreibkopfträger
- 6: Heizelement, Spannungsregler
- 7: Sensorelement
- 8: Regelschaltung
- 9: Anschlüsse
- 10, 11, 12: Widerstände
- 13: Differenzverstärker
- 14: Ausgangsstufe, Ausgangstransistor
- 15: Regelwiderstand
- 16 bis 19: Schreibköpfe
- 20: Schreibkopfträger
- 21: Tintenkanäle
- T: Temperatur
- Ta: Ausgangstemperatur
- Tb: Betriebstemperatur
- t: Zeit
- th1, th2: Aufheizzeiten
- Il: Laststrom

## Patentansprüche

1. Vorrichtung zur Erwärmung der Tinte im Schreibkopf einer Tintenschreibeinrichtung mit mehreren, in Austrittsöffnungen (2) endenden Tintenkanälen (3) und mit individuell ansteuerbaren, jedem Tintenkanal zugeordneten elektrothermischen Wandlerelementen, unter deren Einwirkung die Tinte im Bereich eines Wandlerelements im Tintenkanal plötzlich bis zur Bildung einer Tintendampfblase erwärmt wird, wobei der Schreibkopf (1, 16-19) auf einem im Vergleich zum Schreibkopf großflächigen Schreibkopfträger (5,20) angeordnet ist, mit einem zusätzlichen Heizelement (6), dessen Verlustleistung den Schreibkopfträger (5,20) und die Tinte im Schreibkopf auf die Betriebstemperatur (Tb) aufheizt, einem Temperatursensorelement (7) und einer Regelschaltung (8), **dadurch gekennzeichnet,** daß das zusätzliche Heizelement (6) ein Spannungsregler ist, der zusammen mit dem Temperatursensorelement (7) thermisch leitend auf dem Schreibkopfträger (5,20) angeordnet ist, und daß über die Regelschaltung (8) das Heizelement (6) bis zum Erreichen der Betriebstemperatur (Tb) mit einem konstanten Laststrom (IL) versorgt wird.

2. Heizvorrichtung nach Anspruch 1, **dadurch gekennzeichnet,** daß das Heizelement (6) in einem Gehäuse mit einem kleinen Wärmeübertragungswiderstandswert angeordnet ist.

3. Heizvorrichtung nach Anspruch 1 und 2 für eine Tintendruckeinrichtung mit mehreren Schreibköpfen, **dadurch gekennzeichnet,** daß das Heizelement (6) und das Temperatursensorelement (7) auf dem für alle Schreibköpfe (16 bis 19) gemeinsamen Schreibkopfträger (20) angeordnet sind und mit der gemeinsamen Regelschaltung (8) verbunden sind.

## Claims

1. A device for heating the ink in the printer head of an ink-jet printer comprising a plurality of ink channels (3) which terminate in outlet openings (2) and comprising individually activatable, electrothermal transducer elements which are assigned to each ink channel and under the influence of which the ink is suddenly heated in the region of a transducer element in the ink channel until an ink vapour bubble forms, where the printer head (1, 16-19) is arranged on a printer head carrier (5, 20), the surface area of which is large in comparison to the printer head, with an additional heating element (6), the power loss of which heats the printer head carrier (5, 20) and the ink in the printer head to the operating temperature (Tb), a temperature sensor element (7) and a regulating circuit (8), characterised in that the additional heating element (6) is a voltage regulator which, together with the temperature sensor element (7), is arranged in thermally conductive fashion on the printer head carrier (5, 20), and that via the regulating circuit (8) the heating element (6) is supplied with a constant load current (IL) until the operating temperature (Tb) is reached.

2. A heating device as claimed in Claim 1, characterised in that the heating element (6) is arranged in a housing having a low heat transmission resistance value.

3. A heating device as claimed in Claims 1 and 2 for an ink-jet printer comprising a plurality of printer heads, characterised in that the heating element (6) and the temperature sensor element (7) are arranged on the printer head carrier (20) common to all the printer heads (16 to 19) and are connected to the common regulating circuit (8).

## Revendications

1. Dispositif pour chauffer l'encre dans la tête d'écriture d'un dispositif d'écriture à encre, comportant plusieurs canaux d'encre (3) se terminant par des ouvertures de sortie (2), et des éléments transducteurs électrothermiques associés à chaque canal d'encre et individuellement commandables, sous l'action desquels l'encre dans la zone d'un élément transducteur dans le canal d'encre est brusquement chauffée jusqu'à former une bulle de vapeur d'encre, la tête d'écriture (1,16-19) étant agencée sur un support (5,20) de tête d'écriture présentant une grande surface par rapport à la tête d'écriture, un élément de chauffage supplémentaire (6) dont la puissance dissipée chauffe le support (5,20) de la tête d'écriture et l'encre dans la tête d'écriture à la température de service (Tb), un capteur de température (7), et un circuit de réglage (8),
caractérisé en ce que l'élément de chauffage supplémentaire (6) est un régulateur de tension qui est agencé de façon thermiquement conductrice sur le support (5,20) de la tête d'écriture, en même temps que le capteur de température (7), et en ce que, par l'intermédiaire du circuit de réglage (8), l'élément de chauffage (6) est alimenté par un courant de charge constant (IL) jusqu'à atteindre la température de service (Tb).

2. Dispositif de chauffage selon la revendication 1,
caractérisé en ce que l'élément de chauffage (6) est agencé dans un boîtier présentant une faible valeur de résistance de transfert thermique.

3. Dispositif de chauffage selon les revendications 1 et 2 pour un dispositif d'impression à encre comportant plusieurs têtes d'écriture,
caractérisé en ce que l'élément de chauffage (6) et le capteur de température (7) sont agencés sur le support (20) commun pour toutes les têtes d'écriture (16 à 19), et sont reliés au circuit de réglage commun (8).
